# EUROPÄISCHE PATENTANMELDUNG

(11) **EP 0 303 771 A1**
(43) Veröffentlichungstag der Anmeldung: **22.02.1989**
(21) Anmeldenummer: 88106890.2
(22) Anmeldetag: 29.04.1988
(51) Int. Cl.: A45C 9/00, A45C 3/10

(54) **Tragetasche, insbesondere Badetasche**

(30) Priorität: 14.08.1987 DE 8711072 U; 04.01.1988 DE 8800021 U
(71) Anmelder: Arend, Arnold, D-6000 Frankfurt am Main 80 (DE)
(72) Erfinder: Arend, Arnold, D-6000 Frankfurt am Main 80 (DE)
(74) Vertreter: Schubert, Siegmar, Dipl.-Ing.

(57) **Zusammenfassung**

Eine Tragetasche, insbesondere Badetasche, besteht aus einem um eine Faltlinie umgefalteten Zuschnitt, wobei aufeinander gefaltete Zuschnittabschnitte an mindestens zwei Rändern miteinander verbunden sind. Damit das Innere der Tragetasche gut zugänglich bleibt und diese Tragetasche auch als Liegeunterlage verwendet werden kann, ist der Zuschnitt (1) auf einer Innenseite längs seiner äußeren Ränder mit lösbaren Verschlußelementen (3,15) versehen, und an einem Zuschnittabschnitt (4 bzw. 5) kann im wesentlichen längs dessen äußeren Rändern ein Seil (6) in Führungselementen (9-12) verschoben werden, dessen Enden in der Nähe der Faltlinie (2) an dem Zuschnitt angebracht sind.

## Beschreibung

Die Erfindung betrifft eine Tragetasche, insbesondere Badetasche, bestehend aus einem rechteckigen Zuschnitt, der um eine Faltlinie umgefaltet ist, wobei aufeinandergefaltete Zuschnittabschnitte an mindestens zwei Rändern miteinander verbunden sind.

Bei derartigen bekannten Tragetaschen sind die Ränder des umgefalteten Zuschnitts, mit Ausnahme einer Öffnung an der der Faltlinie gegenüber liegenden Seite, fest miteinander verbunden, beispielsweise genäht oder - wenn der Zuschnitt aus einem Kunststoff besteht - verschweißt. Das Innere der Tasche ist nur durch die der Faltlinie gegenüber liegende obere Öffnung erreichbar. Wenn die Tragetasche als Badetasche verwendet werden soll, besteht wegen des beschränkten Aufnahmevolumens der Tragetasche meist die Notwendigkeit, eine Liegeunterlage, d.h. ein Liegetuch, gesondert, d.h. außerhalb der Tragetasche, mitzunehmen. Dies ist unbequem und birgt die Gefahr in sich, daß eines der beiden Teile - Tragetasche oder Liegetuch - verloren geht.

Der vorliegenden Erfindung liegt die Aufgabe zugrunde, eine Tragetasche der eingangs genannten Gattung so weiterzubilden, daß ihr Inneres gut zugänglich ist und daß sie zugleich als verhältnismäßig großflächige Liegeunterlage verwendet werden kann.

Diese Aufgabe wird durch die Ausbildung der Tragetasche der eingangs genannten Gattung mit den Merkmalen gelöst, daß der Zuschnitt auf einer Innenseite längs seiner Ränder mit lösbaren Verschlußelementen versehen ist und daß an einem Zuschnittabschnitt im wesentlichen längs dessen äußeren Rändern ein Seil in Führungselementen verschiebbar ist, dessen Enden in der Nähe der Faltlinie an dem Zuschnitt angebracht sind. Die Innenseite des Zuschnitts ist dabei diejenige, die innen liegt, wenn die Zuschnittabschnitte längs der Faltlinie aufeinandergefaltet sind. Die sogenannten äußeren Ränder sind alle Ränder des Zuschnitts mit Ausnahme des Rands, der an der Faltlinie durch Falten gebildet wird. - Ein wesentlicher Vorteil der Tragetasche besteht darin, daß zunächst die von ihr aufzunehmenden Gegenstände ungehindert auf den ausgebreiteten Zuschnitt gelegt werden können. Trotzdem sind diese Gegenstände nach Verschluß der Tasche, welcher durch Zusammenwirken der Verschlußelemente längs der Ränder vollständig erfolgt, aus diesem Grund gut gegen Herausfallen oder unerlaubte Entnahme gesichert. Die verschlossene Tragetasche läßt sich bequem tragen. Dies gilt insbesondere, da die verschlossene Tragetasche noch einmal parallel zu der oben genannten Faltlinie gefaltet wird, wodurch ihre Höhe praktisch halbiert wird und auf beiden oben außen liegenden Seiten an Griffelementen erfaßt wird. Als Griffelement dient insbesondere das Seil, welches längs den äußeren Rändern verschiebbar ist, hierzu beispielsweise eingenäht ist oder durch ösen gefädelt ist. Die Tragetasche wird dann in Form eines Beutels getragen. Im ausgebreiteten Zustand des Zuschnitts nach Lösen der Verschlußelemente und gegebenenfalls Entnahme der Gegenstände bietet diese Tragetasche eine großflächige Liegefläche bzw. ein Liegetuch, welches in Bädern benutzt werden kann. Es ist deswegen nicht erforderlich, ein gesondertes Liegetuch mitzunehmen.

In vorteilhafter Weiterbildung der Tragetasche sind die Führungselemente des Seils auf der Außenseite des Zuschnitts und längs des Seils im Abstand zueinander angeordnet, so daß das Seil zwischen den Führungselementen offenliegt. - Dadurch wird die Handhabung der Tragetasche im verschlossenen Zustand erleichtert, da sie - mit Ausnahme an der Faltlinie - rundherum an den Stellen ergriffen werden kann, an denen das Seil zwischen den Führungselementen freiliegt.

Um darüber hinaus die Tragetasche auch an der Faltlinie ergreifen zu können, ist weiter vorteilhaft vorgesehen, daß zwischen den Befestigungsstellen des Seils und parallel zur Faltlinie an der Außenseite des Zuschnitts ein flacher Streifen griffartig angeordnet ist. - Die Tragetasche kann somit auch an dem flachen Streifen erfaßt werden, welcher im doppelt gefalteten Zustand der Tragetasche außen oben auf gleicher Höhe wie ein offenliegender Seilabschnitt liegt.

In einer Weiterbildung der Tragetasche, die insbesondere als Badetasche dient, weist diese die Merkmale auf, daß im wesentlichen parallel zu den Verschlußelementen erste Befestigungselemente an der Innenseite des Zuschnitts angebracht sind, an denen ein mit einer konformen Anordnung zweiter Befestigungselemente versehenes Badetuch lösbar befestigt sein kann. - Damit wird eine zweilagige Liegefläche erreicht, deren Außenseite auf dem Boden ausgelegt werden kann und Schmutz und Feuchtigkeit von dem darüberliegenden Badetuch, insbesondere einem Frotteetuch, abhält. Das Badetuch hingegen kann besonders weich und saugfähig ausgebildet sein und auch als Handtuch verwendbar sein. Vorteilhaft ist dabei ferner, daß nach Lösen des Badetuches dieses gesondert von dem Zuschnitt der Badetasche beispielsweise in der Waschmaschine gereinigt werden kann. Weiterhin ist vorteilhaft, daß bei ausgebreitetem Zuschnitt Gegenstände, insbesondere Kleider, zwischen dem Zuschnitt und dem auf ihm befestigten Badetuch untergebracht werden können, somit nicht mehr ohne weiteres für Dritte zugänglich sind. Abgesehen davon kann zwischen dem ausgebreiteten Zuschnitt und dem darüber zu befestigenden Badetuch ein separates, als Kissen geformtes Handtuch eingelegt werden, so daß die ausgebreitete Badetasche ein erhabenes Kopfende aufweist, welches den Kopf einer auf ihr liegenden Person abstützt.

Die an dem Zuschnitt der Tragetasche vorgesehenen lösbaren Verschlußelemente können vorteilhaft als umlaufender Klettverschluß ausgebildet sein. - Mit ihnen wird ein besonders dichter Verschluß der Tasche erreicht.

In einer Variante der Tragetasche können als lösbare Verschlußelemente auch im Abstand zueinander längs der äußeren Ränder des Zuschnitts Druckknöpfe angeordnet sein. - Die Druckknöpfe können so gewählt werden, daß die Tasche einerseits verhältnismäßig fest verschlossen ist, andererseits aber noch bequem geöffnet werden kann.

Analog dazu können auch die ersten und zweiten Befestigungselemente, die zur Anbringung eines Badetuchs an dem Zuschnitt dienen, als umlaufende Klettverschlüsse ausgebildet sein. - Durch diese Verschlüsse werden die Eigenschaften der ausgebreiteten Badetasche als Liegetuch praktisch nicht beeinträchtigt, d.h. die Klettverschlüsse bilden keine harten Stellen.

Andererseits können die ersten und zweiten Befestigungselemente im Abstand zueinander angeordnete Druckknöpfe sein, wenn deren Eigenschaften im Einzelfall erwünscht sind.

Zur Unterbringung kleinerer Gegenstände kann auf einer Außenseite des Zuschnitts zusätzlich eine Tasche aufgenäht sein. - Das Innere dieser Tasche läßt sich somit erreichen, ohne daß die Tragetasche als solche an den lösbaren Verschlußelementen geöffnet werden muß.

Der Zuschnitt der Tragetasche kann aus einer weitgehend freizügig wählbaren Textilie bestehen, welche genügende Festigkeitseigenschaften aufweist.

In einer Variante kann der Zuschnitt auch aus einer Kunststofftextilie hergestellt sein, die insbesondere den Vorteil haben kann, Feuchtigkeit von dem Inneren der Tasche oder - im ausgebreiteten Zustand des Zuschnitts - nicht von dem boden auf die Oberseite des Zuschnitts dringen zu lassen.

Eine vorteilhafte Variante der Tragetasche, insbesondere Badetasche, geht ebenfalls aus von einem insbesondere rechteckigen Zuschnitt, der um eine erste Faltlinie quer zu dem Zuschnitt umgefaltet ist, der den Zuschnitt in zwei Zuschnittabschnitte unterteilt, wobei aufeinander gefaltete Zuschnittabschnitte an mindestens zwei Rändern miteinander verbunden sind. Um eine gute Festigkeit im Hinblick auf die beim Tragen der Tragetasche auftretenden Kräfte bei geringem Materialeinsatz zur Fertigung der Tragetasche und einfacher Handhabung zu erreichen, zeichnet sich diese Tragetasche dadurch aus, daß neben den Merkmalen, wonach der Zuschnitt auf einer Innenseite längs seiner äußeren Ränder mit lösbaren Verschlußelementen versehen ist und ein Seil an einem ersten Zuschnittabschnitt im wesentlichen längs dessen äußeren Rändern in Führungselementen verschiebbar ist, dieses Seil nicht in der Nähe der Faltlinie an dem Zuschnitt fest angebracht ist, sondern jeweils entlang einem zu dem äußeren Rand benachbarten Abschnitt an der ersten Faltlinie in einem Führungselement verschiebbar angeordnet ist und daß so lange Seilenden aus den Führungselementen an der Faltlinie frei, d.h. verschiebbar, herausragen, daß die Seilenden im doppelt gefalteten Zustand des Zuschnitts, in dem dieser zusätzlich um eine zweite Faltlinie, längs zu dem Zuschnitt umgefaltet ist, kraftschlüssig miteinander verbindbar sind. Die Seilenden werden vorzugsweise miteinander verknotet, wenn die Tragetasche doppelt gefaltet ist. Aufwendige Verbindungselemente sind also zu der kraftschlüssigen Verbindung der Seilenden nicht erforderlich. Damit die Seilenden nicht aus den beiden Führungselementen an der Faltlinie herausrutschen können, ist in dem Seil jeweils zwischen dem Führungselement an der Faltlinie und dem nächsten Führungselement ein Knoten angebracht. Der Verschiebeweg des Seilendes wird also durch den Anschlag des Knotens an den beiden letztgenannten Führungselementen begrenzt. Wenn die beiden Seilenden miteinander kraftschlüssig miteinander verbunden sind, ist der Zug-Kraftfluß beim Tragen der Tragetasche in dem Seil geschlossen, und es treten keine Zugkräfte konzentriert an einer Anbringungsstelle des Seils an dem Zuschnitt auf. Vielmehr werden die zwischen dem Seil und dem Zuschnitt auftretenden Kräfte weitgehend gleichmäßig über mehrere Führungselemente auf das Seil übertragen. Dies gestattet die Herstellung des Zuschnitts aus einer verhältnismäßig wenig belastbaren Textilie oder Kunststofftextilie. Es brauchen auch keine besonderen Maßnahmen gegen das Ausreißen des Seilendes an einer Befestigungsstelle an dem Zuschnitt getroffen zu werden. Wegen der gleichmäßigen Kraftverteilung kann auch der Aufwand für die Führungselemente gering gehalten werden. Ein zusätzlicher Vorteil der Anordnung des Seils in dieser Variante besteht darin, daß die doppelt umgefaltete Tragetasche an einer Seite zusätzlich durch die kraftschlüssige Verbindung der Seilenden geschlossen ist, so daß die Tragetasche in diesem Zustand besonders kompakt zusammengehalten wird.

Bei der letztgenannten Variante der Tragetasche sind zwei der Führungselemente vorzugsweise symmetrisch zu einer gedachten Symmetrielinie in der Mitte quer zu dem ersten Zuschnittabschnitt angeordnet. Das Seil kann dann jeweils zwischen diesen beiden Führungselementen an jedem durch die zweite Faltlinie entstehenden Zuschnittunterabschnitt erfaßt werden, um die Tragetasche zu tragen. Wegen des symmetrischen Ergreifens des Seils an zwei gegenüberliegenden Stellen, nämlich an jedem der beiden Zuschnittunterabschnitte, wird die gleichmäßige Kraftübertragung zwischen Seil und Zuschnitt gefördert. Ein zusätzlicher Haltegriff an dem Zuschnitt ist nicht erforderlich.

Fertigungsgünstig wird die letztgenannte Version der Tragetasche mit dem Merkmal hergestellt, daß die an der ersten Faltlinie angeordnete, ihr gegenüber kurzen Führungselemente angenäht sind und daß die übrigen Führungselemente Ösen sind.

Zusätzlich kann zur Anbringung an jeder der genannten Varianten der Tragetasche eine gegenüber einem Zuschnittabschnitt, der durch die - erste - Faltlinie auf deren einen Seite gebildet wird, kleinere, oben offene Tasche vorgesehen sein. Diese offene Tasche ist oben auf einer Seite mit dritten Befestigungselementen versehen und kann mit diesen an entsprechend angeordneten vierten Befestigungselementen an der Innenseite des Zuschnittabschnitts angebracht werden.

Ausführungsbeispiele der Erfindung werden im folgenden anhand einer Zeichnung mit sieben Figuren erläutert. Es zeigen:
Fig. 1 eine Draufsicht auf die Außenseite eines ausgebreiteten Zuschnitts einer ersten Ausführungsform,
Fig. 2 den zu einer Tragetasche aufeinandergefalteten Zuschnitt nach Fig. 1 unter Belastung der Tragetasche durch ihren Inhalt,
Fig. 3 eine Variante des ausgebreiteten Zuschnitts, ebenfalls in einer Draufsicht auf die Außenseite,
Fig. 4 eine weitere Variante des Zuschnitts, ebenfalls in einer Draufsicht auf die Außenseite,
Fig. 5 ein zu dem Zuschnitt nach Fig. 4 gehörendes Badetusch in einer Draufsicht auf die Unterseite,
Fig. 6 eine Draufsicht auf die Außenseite eines ausgebreiteten Zuschnitts mit den an ihm angeordneten Elementen in einer zweiten Ausführungsform mit angebrachter kleinerer Tasche und
Fig. 7 den zu einer Tragetasche doppelt umgefalteten Zuschnitt nach Fig. 6, wobei die kleinere Tasche nicht dargestellt ist.

In Fig. 1 ist mit 1 ein Zuschnitt bezeichnet, der eine rechteckförmige Gestalt aufweist. Es sei an dieser Stelle bemerkt, dan der Zuschnitt auch andere Formen haben kann, wobei er jedoch flächensymmetrisch zu einer Faltlinie 2 sein soll. Wie aus Fig. 1 ersichtlich, sind längs der äußeren Ränder des Zuschnitts 1 lösbare Verschlußelemente angeordnet, und zuar als umlaufender Klettverschluß 3, der hier mit einer unterbrochenen Linie dargestellt ist, da er auf der dem Betrachter abgewandten Seite des Zuschnitts liegt, die im ungefalteten Zustand der Tragetasche - siehe Fig. 2 - die Innenseite bildet.

Durch die Faltlinie 2 kann der Zuschnitt 1 als in zwei Zuschnittabschnitte 4 und 5 unterteilt betrachtet werden. Der Zuschnittabschnitt 4 weist auf seiner Außenseite entlang den Rändern - ausgenommen dem Rand längs der Faltlinie 2 - ein Seil 6 auf, und zwar auf der Außenseite des Zuschnittes. Das Seil ist annähernd U-förmig angeordnet, an Befestigungsstellen 7 und 8 in der Nähe der Faltlinie an dem Zuschnitt befestigt und in Führungselementen 9-12 verschiebbar geführt. Zwischen den einzelnen Führungselementen liegt das Seil offen und kann dort ergriffen werden.

Parallel zu der Faltlinie 2 ist an dem Faltabschnitt 4 außen noch ein flacher Streifen griffartig, d.h. an seinem linken und rechten Ende, befestigt. Der Streifen trägt das Bezugszeichen 13. Er kann ebenso wie die zwischen den Führungselementen freiliegenden Seilabschnitte als Griff für die beutelartige Tragetasche dienen. Die Tragetasche wird durch Aufeinanderklappen der Zuschnittabschnitte 4 und 5 um die Faltlinie 2, wobei die KLettverschlüsse 3 der beiden Zuschnittabschnitte aneinander haften und die Tragetasche längs ihres Randes durchgehend verschließen, sowie nochmaliges Falten des derart verschlossenen Zuschnitts parallel zu der Faltlinie 2 gebildet.

In Fig. 2 ist die Tragetasche in dem verschlossenen Zustand dargestellt, und zwar in einer Situation, in der sie an dem Streifen 13 erfaßt wird. Dabei formt sie sich unter dem Einfluß des Gewichts der in ihr enthaltenen nicht dargestellten Gegenstände und der stabilisierenden Wirkung des Seils 6, wie aus Fig. 2 ersichtlich mit gewölbtem Boden 14 aus.

Aus den Figuren 1 und 2 ist noch eine kleine, auf die Außenseite des Zuschnittabschnitts 4 aufgenähte Tasche 15a ersichtlich, die mit einem kleinen, in der Zeichnung nicht dargestellten Reißverschluß versehen sein kann.

Es wird bemerkt, daß das Seil 6 auch in anderer Konfiguration als in Fig. 1 dargestellt an einem Zuschnittabschnitt angeordnet sein kann, beispielsweise in Form eines Quadrats oder eines Kreises. Jedoch soll das Seil möglichst in der Nähe der äußeren Kanten dieses Zuschnitts liegen, um die Tragetasche in der gewünschten Weise mit formen zu können, wenn diese verschlossen und getragen wird. Deswegen ist die Konfiguration des Seils an die Form des Zuschnitts angepaßt.

Die Ausführungsform nach Fig. 3 unterscheidet sich von derjenigen in Fig. 1 lediglich dadurch, daß statt des umlaufenden Klettverschlusses hier einzelne Verschlußelemente, insbesondere Druckknöpfe, von denen einer mit 15 bezeichnet ist, im Abstand zueinander längs Reihen angeordnet sind, die parallel zu den äußeren Rändern des Zuschnitts verlaufen. Nicht dargestellt ist in Fig. 3 das auch hier vorhandene Seil mit dessen Führungen. Im übrigen tragen wie auch in den nachfolgenden Figuren gleiche Teile übereinstimmende Bezugszeichen.

Obwohl die Druckknöpfe einzeln verschlossen werden müssen, haben sie aufgrund ihrer dicht aufeinanderfolgenden Anordnung längs des Randes praktisch die gleiche Wirkung wie der umlaufende Klettverschluß in der ersten Ausführungsform nach Fig. 1. Deswegen nimmt auch der Zuschnitt 1, wenn er zu einer Tragetasche umgefaltet ist, welche Gegenstände aufnimmt und an dem Streifen 13 gehalten wird, praktisch die gleiche Form wie in Fig. 2 dargestellt an.

Eine dritte, in Fig. 4 dargestellte Variante des Zuschnitts ist wiederum wie die erste Ausführungsform nach Fig. 1 mit einem umlaufenden Klettverschluß 3 als lösbare Befestigungselemente ausgebildet, weist jedoch parallel dazu zum Inneren des Zuschnitts hin versetzt und ebenfalls auf der Innenseite liegend zusätzliche Befestigungselemente auf, von denen eines mit 16 bezeichnet ist. Die Befestigungselemente können als Druckknöpfe ausgebildet sein. In einer anderen Ausführungsform können die Befestigungselemente jedoch auch durch Klettverschlußabschnitte ausgebildet sein, die keine Druckstellen hervorrufen, wenn der ausgebreitete Zuschnitt als Liegefläche verwendet wird.

Die Befestigungselemente, insbesondere 16, dienen zur Anbringung eines Badetuchs, welches in Fig. 5 gezeigt ist und mit dem Bezugszeichen 17 versehen ist. Das Badetuch ist bevorzugt ähnlich wie der Zuschnitt der Badetasche ausgebildet, jedoch etwas kleiner. Der Zuschnitt weist eine Anordnung von Befestigungselementen auf, von denen eines mit 18 bezeichnet ist. Die Befestigungselemente des Badetuchs werden im Unterschied zu den ersten Befestigungselementen, z.B. 16 des Liegetuchs, auch als zweite Befestigungselemente bezeichnet. Die ersten und die zweiten Befestigungselemente sind auf dem Zuschnitt 1 bzw. dem Badetuch 17 so angeordnet, dan sie paarweise miteinander wirken, wenn das Badetuch 17 auf die Innenseite des Zuschnitts 1 aufgelegt wird, wodurch das Badetuch 17 mit dem Zuschnitt 1 lösbar verbunden wird. Wenn das Badetusch 17 auf der Innenseite des Zuschnitts 1 befestigt ist, kann es mit diesem zusammen zu der Tragetasche gefaltet werden.In erster Linie dient jedoch das Badetuch dazu, auf dem ausgebreiteten Zuschnitt eine bequeme Liegefläche zu ergeben, wenn die Außenseite des Zuschnitts auf dem Boden ausgebreitet wird. Darüber hinaus kann das Badetuch 17 von dem Zuschnitt 1 gelöst werden, sei es, um einem Badenden zum Abtrocknen zu dienen oder um losgelöst von dem Zuschnitt schnell gewaschen und/oder getrocknet werden zu können.

Es wird bemerkt, daß in einer variierten Ausführungsform der Figuren 4 und 5 statt der diskreten Befestigungselemente z.B. 16 und 18 jeweils ein umlaufender Klettverschlunstreifen als erstes und zweites Befestigungselement verwandt werden kann.

Schließlich ist es auch möglich, den Zuschnitt der Badetasche und das Badetuch zusammenzunähen, insbesondere, wenn der Zuschnitt und das Badetuch aus einem Material bestehen, welches ähnliche Wascheigenschaften aufweist, da in diesem Falle das Badetuch nicht ohne den Zuschnitt gewechselt werden kann.

In Fig. 6 ist ein Zuschnitt einer weiteren, bevorzugten Ausführungsform mit 19 bezeichnet. Er ist flächensymmetrisch zu einer ersten Faltlinie 20, die quer zu dem Zuschnitt verläuft, sowie zu einer zweiten Faltlinie 21, deren Verlauf in Längsrichtung orientiert ist. Durch die erste Faltlinie kann der Zuschnitt in zwei Zuschnittabschnitte 22 und 23 unterteilt gedacht werden. Mit einer zweiten Faltlinie 21 liegt eine weitere Unterteilung der Zuschnittabschnitte in Zuschnittunterabschnitte vor, von denen die Zuschnittunterabschnitte des Zuschnittabschnitts 22 mit 24 und 25 bezeichnet sind.

In Fig. 6 ist mit einer unterbrochenenen Linie wiederum der Verlauf lösbarer Verschlußelemente 26 längs der äußeren Ränder des Zuschnitts angedeutet. Die Verschlußelemente können als ein umlaufender Klettverschluß ausgebildet sein. Die Verschlußelemente sind analog zu Fig. 1 auf der dem Betrachter abgewandten Seite des Zuschnitts angeordnet, welche die Innenseite bildet.

Auf der Außenseite des Zuschnitts ist ein Seil 27 geführt, und zwar so, daß der Verlauf des Seils demjenigen eines nicht ganz geschlossenen Rechtecks mit abgeflachten Ecken ähnelt. Die Führung des Seils ist wiederum wie in der ersten Ausführungsform überwiegend in der Nähe der äußeren Ränder 28-30 des ersten Zuschnittabschnitts 22 angeordnet.

Zusätzlich reicht jedoch die Führung des Seils bis jeweils zu einem Führungselement 31 bzw. 32, welches an der Faltlinie 20 auf den Zuschnitt aufgenäht ist. Freie, durch je eine Verdickung abgeschlossene Enden 33, 34 des Seils ragen aus diesen Führungselementen heraus. Die übrigen Führungselemente sind einfach als durch den Zuschnitt hindurchreichende offene Ösen ausgebildet, und zwar genügen nur vier Ösen 35-38 an dem äußeren Rand, vier Ösen 39-42 an dem äußeren Rand 30 und weitere vier Ösen 43-46 an dem äußeren Rand 29. Damit die Seilenden bzw. freien Enden 33, 34 des Seils nicht aus den Führungselementen unbeabsichtigt herausgezogen werden, kann je ein Knoten 47 bzw. 4B an dem Seil zwischen dem Führungselement 31 und der benachbarten öse 35 bzw. dem Führungselement 32 und der benachbarten öse 39 vorgesehen sein.

Aus Fig. 6 ist weiterhin ersichtlich, daß eine kleinere Tasche 49, die, da auf der Innenseite des Zuschnitts liegend, mit einer unterbrochenen Linie dargestellt ist, mit Druckknöpfen 50, 51 an den Zuschnitt angeheftet ist. Die Tasche ist auf einer Seite offen, um kleinere Gegenstände gesondert aufzunehmen. In vorteilhafter Weise kann die Tasche abgeknöpft werden, um beispielsweise dann von dem Besitzer mitgenommen zu werden, wenn dieser den die größere faltbare Tasche bildenden Zuschnitt, der als Badeunterlage dienen kann, verläßt.

In Fig. 6 ist noch mit einer strichpunktierten Symmetrielinie 52 die zu dieser symmetrische Anordnung je zweier benachbarter Ösen 35, 36 bzw. 39, 4B verdeutlicht. Zwischen diesen beiden Ösen kann das Seil an jedem Zuschnittunterabschnitt erfaßt und griffartig zusammen mit der Tasche gehalten werden. Ein solcher Griff ist bei dem Bezugszeichen 53 in Fig. 7 dargestellt, in welcher der doppelt zu der Tragetasche umgefaltete Zuschnitt dargestellt ist. Nachdem auf die Innenseite des Zuschnitts die in der Tasche unterzubringenden Gegenstände niedergelegt sind und der Zuschnitt um die erste Faltlinie 20 gefaltet und längs der Verschlußelemente 26 verschlossen ist, erfolgt das nächste Umfalten um die zweite Faltlinie 21. Es können jetzt die beiden freien Enden 32 und 33 des Seils, wie in Fig. 7 bei dem Knoten 54 angedeutet, miteinander lösbar verknotet werden, womit die Tragetasche den doppelt umgefalteten Zustand behält. Anschließend läßt sich die Tragetasche an den beiden Abschnitten des Seils zwischen den Ösen 35 und 36 bzu. 39 und 40 erfassen, wobei sich die Griffe gemäß dem in Fig. 7 angedeuteten Griff 53 bilden und die Tasche sicher getragen werden kann. In Fig. 7 ist die Tragetasche unbelastet dargestellt, im Unterschied zu der Darstellung in Fig.2.

## Patentansprüche

1. Tragetasche, insbesondere Badetasche, bestehend aus einem insbesondere rechteckigen Zuschnitt, der um eine Faltlinie umgefaltet ist, wobei aufeinander gefaltete Zuschnittabschnitte an mindestens zwei Rändern miteinander verbunden sind,
**dadurch gekennzeichnet,**
daß der Zuschnitt (1) auf einer Innenseite längs seiner äußeren Ränder mit lösbaren Verschlußelementen (3,15) versehen ist und daß an einem Zuschnittabschnitt (4 bzw. 5) im wesentlichen längs dessen äußeren Rändern ein Seil (6) in Führungselementen (9-12) verschiebbar ist, dessen Enden in der Nähe der Faltlinie (2) an dem Zuschnitt angebracht sind.

2. Tragetasche, insbesondere Badetasche, bestehend aus einem insbesondere rechteckigen Zuschnitt, der um eine erste Faltlinie quer zu dem Zuschnitt umgefaltet ist, der den Zuschnitt in zwei Zuschnittabschnitte unterteilt, wobei aufeinander gefaltete Zuschnittabschnitte an mindestens zwei äußeren Rändern miteinander verbunden sind,
**dadurch gekennzeichnet,**
daß der Zuschnitt (19) auf einer Innenseite längs seiner äußeren Ränder (28-30) mit lösbaren Verschlußelementen (26) versehen ist, daß an einem ersten Zuschnittabschnitt (22) im wesentlichen längs dessen äußeren Rändern (28-30) und jeweils entlang einem zu dem äußeren Rand (28 bzw.30) benachbarten Abschnitt an der ersten Faltlinie (20) in einem Führungselement (31 bzw. 32) ein Seil (27) verschiebbar angeordnet ist, daß so lange Seilenden (32, 33) aus den Führungselementen (31, 32) an der ersten Faltlinie frei herausragen, daß die Seilenden (32, 33) im doppelt gefalteten Zustand des Zuschnitts, in dem dieser zusätzlich um eine zweite Faltlinie (21) längs zu dem Zuschnitt umgefaltet ist, miteinander kraftschlüssig verbindbar sind.

3. Tragetasche nach Anspruch 1 oder 2,
**dadurch gekennzeichnet,**
daß die Führungselemente (9-12) des Seils (6) auf der Außenseite des Zuschnitts (1) und längs des Seils im Abstand zueinander angeordnet sind, so daß das Seil (6) zwischen den Führungselementen (9-12) offenliegt.

4. Tragetasche nach Anspruch 2,
**dadurch gekennzeichnet,**
daß zwei der Führungselemente (36, 37 bzw. 40, 41) symmetrisch zu einer gedachten Symmetrielinie (52) in der Mitte quer zu dem ersten Zuschnittabschnitt (19) angeordnet sind.

5. Tragetasche nach den Ansprüchen 2 und 4,
**dadurch gekennzeichnet,**
daß die an der ersten Faltlinie (20) angeordneten, ihr gegenüber kurzen Führungselemente (31, 32) aufgenäht sind und daß die übrigen Führungselemente Ösen (35-46) sind.

6. Tragetasche nach Anspruch 1 oder 3,
**dadurch gekennzeichnet,**
daß zwischen Befestigungsstellen (9-2) des Seils (6) und parallel zur Faltlinie (2) an der Außenseite des Zuschnitts (1) ein flacher Streifen (13) griffartig angebracht ist.

7. Tragetasche nach einem der vorangehenden Ansprüche,
**dadurch gekennzeichnet,**
daß im wesentlichen parallel zu den Verschlußelementen (3,15) erste Befestigungselemente (16) an der Innenseite des Zuschnitts angebracht sind, an denen ein mit einer konformen Anordnung zweiter Befestigungselemente (18) versehenes Badetuch (17) lösbar befestigt sein kann.

8. Tragetasche nach einem der voranstehenden Ansprüche,
**dadurch gekennzeichnet,**
daß die lösbaren Verschlußelemente als umlaufender Klettverschluß (3) ausgebildet sind.

9. Tragetasche nach einem der Ansprüche 1-6,
**dadurch gekennzeichnet,**
daß als lösbare Verschlußelemente im Abstand zueinander längs der äußeren Ränder des Zuschnitts (1) Druckknöpfe (15) angeordnet sind.

10. Tragetasche nach einem der Ansprüche 7-9,
**dadurch gekennzeichnet,**
daß die ersten und zweiten Befestigungselemente als umlaufende Klettverschlüsse ausgebildet sind.

11 . Tragetasche nach einem der Ansprüche 7-9,
**dadurch gekennzeichnet,**
daß die ersten und zweiten Befestigungselemente (16,18) im Abstand zueinander angeordnete Druckknöpfe sind.

12. Tragetasche nach einem der vorangehenden Ansprüche,
**dadurch gekennzeichnet,**
daß auf einer Außenseite des Zuschnitts (1) eine Tasche (15a) aufgenäht ist.

13. Tragetasche nach einem der Ansprüche 1-12,
**dadurch gekennzeichnet,**
daß eine gegenüber einem Zuschnittabschnitt kleinere, oben offene Tasche (49), die oben auf einer Seite mit dritten Befestigungselementen (50, 51) versehen ist, an entsprechend angeordneten vierten Befestigungselementen auf der Innenseite des Zuschnittabschnitts (19) anbringbar ist.

14. Tragetasche nach einem der vorangehenden Ansprüche,
**dadurch gekennzeichnet,**
daß der Zuschnitt (1) aus einer Textilie besteht.

15. Tragetasche nach einem der Ansprüche 1-11,
**dadurch gekennzeichnet,**
daß der Zuschnitt aus einer Kunststofftextilie hergestellt ist.
